# EUROPÄISCHE PATENTSCHRIFT

(11) **EP 3 186 858 B1**
(45) Veröffentlichungstag und Bekanntmachung des Hinweises auf die Patenterteilung: **22.07.2020**
(21) Anmeldenummer: 15744585.9
(22) Anmeldetag: 31.07.2015
(51) Int. Cl.: H01R 13/432

(54) **KONTAKTELEMENT**
ELECTRICAL CONNECTOR
CONNECTEUR ÉLECTRIQUE

(30) Priorität: 25.08.2014 DE 102014216864
(43) Veröffentlichungstag der Anmeldung: 05.07.2017
(73) Patentinhaber: Robert Bosch GmbH, 70442 Stuttgart (DE)
(72) Erfinder: HU, Zhenyu, 71229 Leonberg (DE)
(86) Internationale Anmeldenummer: PCT/EP2015/067625
(87) Internationale Veröffentlichungsnummer: WO 2016/030129

(56) Entgegenhaltungen:
- EP-A2- 1 289 071
- DE-A1- 19 812 935
- DE-A1-102011 080 362
- TW-A- 201 340 479

## Beschreibung

### Gebiet der Erfindung

Die Erfindung betrifft ein Kontaktelement mit den Merkmalen des unabhängigen Anspruchs.

### Stand der Technik

Im Bereich der Technik, z.B. in der Automobiltechnik, ist es oftmals notwendig, elektrische Leitungen miteinander zu verbinden. Beispielsweise müssen Kabel miteinander verbunden werden oder an elektrische Geräte angeschlossen werden.

Hierzu werden häufig Steckverbinder eingesetzt, bei denen in einem Steckverbindergehäuse ein oder mehrere Kontaktkammern vorgesehen sind. In jeder der Kontaktkammern ist jeweils ein mit einer elektrischen Leitung verbundenes Kontaktelement angeordnet und darin verriegelt. Das Kontaktelement ist dabei dazu ausgebildet, mit einem entsprechend ausgestalteten Gegenkontaktelement eines Gegensteckverbinders bzw. einer Buchse eine elektrisch leitfähige Verbindung herzustellen, sobald der Steckverbinder mit dem Gegensteckverbinder bzw. der Buchse zusammengesteckt ist.

Bei der Fertigung solcher Steckverbinder werden die Kontaktelemente, an denen an deren hinterem Ende die zugehörigen Kabel angecrimpt sind, in die einzelnen Kontaktkammern eingeschoben. Um die Kontaktelemente beispielsweise bei einem Zug auf die Kabel daran zu hindern, aus den Kontaktkammern herauszurutschen, werden die Kontaktelemente meist formschlüssig in den Kontaktkammern verriegelt. Bei einer häufig verwendeten Ausgestaltung der Kontaktelemente ist hierzu ein nach außen überstehendes und nach innen auslenkbares Rastelement bzw. eine Rastlanze an dem Gehäuse des Kontaktelements vorgesehen. Dieses Rastelement ragt entgegen einer Einsteckrichtung des Kontaktelements in die Kontaktkammer schräg nach außen über das Gehäuse des Kontaktelements ab. Beim Einschieben des Kontaktelements in die Kontaktkammer wird das Rastelement zuerst nach innen elastisch deformiert, um anschließend bei Erreichen seiner Zielposition in eine Ausnehmung (einer Verrastkammer) in der Kontaktkammer einschnappen zu können, um das Kontaktelement dadurch in der Kontaktkammer zu verriegeln.

In der DE 10 2009 054 705 A1 ist ein herkömmliches mit einem abragenden Rastelement versehenes elektrisches Kontaktelement für Steckverbindungen beschrieben.

Aus der DE 10 2011 080 362 A1 ist ein elektrisches Kontaktelement mit Rastlanze für ein Steckergehäuse bekannt.

Aus der TW 201 340 479 A und der aus derselben Patentfamilie stammenden DE 10 2011 089 307 A1 ist ein weiteres elektrisches Kontaktelement mit Rastlanze für ein Steckergehäuse bekannt.

Aus der DE 198 12 935 A1 ist ein elektrisches Steckverbinder-Anschlussstück bekannt.

### Offenbarung der Erfindung

Die Erfindung geht aus von der Erkenntnis, dass insbesondere für den Einsatz in Kraftfahrzeugen an Steckverbinder und die darin eingesetzten Kontaktelemente hohe mechanische Anforderungen gestellt werden. Einerseits sollte die Verriegelung der Kontaktelemente innerhalb der Kontaktkammern des Steckverbinders möglichst stabil sein, um ein Ausreißen der Kontaktelemente bei beispielsweise einem Zug auf daran angecrimpte Kabel zu vermeiden. Hierzu sollte in der Regel das Rastelement möglichst biegesteif sein. Andererseits sollte zum Bestücken der Kontaktelemente in die Kontaktkammern das Rastelement möglichst leicht elastisch einfedern und danach in der Verrastkammer wieder in seine Ausgangslage zurückkehren können, um ein Kontaktelement in einer Kontaktkammer einfach und zuverlässig verriegeln zu können.

Darüber hinaus sind zum Schutz der Kontaktelemente und der Kontaktkammern in den Steckverbindergehäusen häufig Dichtmatten aus einem elastischen Material angeordnet, durch welche die Kontaktelemente beim Einstecken in die Kontaktkammern hindurch gesteckt werden. Wird das Entfernen eines oder mehrerer Kontaktelemente aus der jeweiligen Kontaktkammer notwendig, zum Beispiel zu Wartungszwecken, oder weil beim Bestücken des Steckverbinders das Kontaktelement in eine falsche Kontaktkammer gesteckt wurde, so besteht die Gefahr, dass das schräg nach außen entgegen der Einsteckrichtung abragende Rastelement bzw. die Rastlanze die Dichtmatte beschädigt und auf diese Weise die Dichtfunktion eingeschränkt ist. Zu diesem Zweck kann in einem freitragenden Endbereich des Rastelements ein erster Abschnitt vorgesehen sein, der entgegen der Einsteckrichtung nach außen vom Gehäuse abragt sowie ein zweiter Abschnitt, welcher gegenüber dem ersten Abschnitt nach innen umgebogen ist, so dass ein scharfkantig nach außen abragendes Ende des Rastelements vermieden wird.

Es hat sich gezeigt, dass bei derartigen Kontaktelementen bei einer Krafteinwirkung auf das Rastelement, beispielsweise durch einen Zug auf das am Kontaktelement angecrimpte Kabel, der zweite Abschnitt relativ leicht an der Wand der Verrastkammer quer zur Einsteckrichtung nach außen abgleiten kann. Dadurch kann das Rastelement relativ hohen mechanischen Belastungen an seiner Wurzel, d.h. an seinem Verbindungspunkt mit dem Gehäuse, ausgesetzt sein und es kann schlimmstenfalls zu einem Bruch des Rastelements kommen. Insbesondere bei sehr hohen bzw. offenen Verrastkammern kann das nach außen gerichtete Abgleiten des zweiten Abschnitts des Rastelements nicht durch z.B. eine Decke der Verrastkammer gestoppt werden bevor eine Beschädigung des Rastelements möglich ist.

Bei derartigen Kontaktelementen, insbesondere bei miniaturisierten Kontaktelementen, bei denen trotz kleiner Baugröße und geringen Materialstärken hohe mechanische Anforderungen gestellt werden, kann der Abgleitprozess des zweiten Abschnitts zudem dadurch erleichtert werden, dass der zweite Abschnitt sich immer weiter zum ersten Abschnitt hin (ggf. sogar plastisch) verbiegt, wodurch die Gleitfläche des zweiten Abschnitts stets ungefähr parallel zur Verrastkammerwand ausgerichtet ist.

Es kann daher ein Bedarf bestehen, ein Kontaktelement bereitzustellen, bei welchem durch eine neuartige Konstruktion des Rastelements die Stabilität des Rastelements bzw. der Rastlanze bei einer Krafteinwirkung auf das Rastelement bzw. die Rastlanze erhöht ist und welches ein Abgleiten des zweiten Abschnitts bzw. der Rastlanze innerhalb der Verrastkammer, insbesondere in hohen oder oben offenen Verrastkammern, nach außen erschwert.

### Vorteile der Erfindung

Dieser Bedarf kann durch den Gegenstand der vorliegenden Erfindung gemäß des unabhängigen Anspruchs gedeckt werden. Vorteilhafte Ausführungsformen der vorliegenden Erfindung sind in den abhängigen Ansprüchen beschrieben.

Im Folgenden werden Merkmale, Einzelheiten und mögliche Vorteile eines Kontaktelements gemäß Ausführungsformen der Erfindung im Detail diskutiert.

Gemäß einem ersten Aspekt der Erfindung wird ein Kontaktelement zum Einstecken in einer Einsteckrichtung in eine Kontaktkammer eines Steckverbinders vorgeschlagen, welches bei einer Krafteinwirkung auf das Rastelement ein verringertes Risiko eines Abgleitens des Rastelements in der Verrastkammer aufweist und gleichzeitig beim Ausstecken des Kontaktelements aus der Kontaktkammer das Risiko einer Beschädigung einer Mattendichtung bzw. einer Dichtmatte stark reduziert ist. Gleichzeitig soll generell bei einer auf das Kontaktelement wirkenden Krafteinwirkung ein Verbiegen des Rastelements bzw. ein Verbiegen von Bestandteilen des Rastelements, insbesondere eine (insbesondere plastische) Verbiegung des Rastelements bzw. von Teilen des Rastelements durch die Erfindung vermieden werden bzw. soll durch die Erfindung ein derartiger (plastischer) Verbiegeprozess bzw. ein Bruch von Komponenten erst bei einer gegenüber dem Stand der Technik erhöhten Krafteinwirkung auftreten.

Dies wird dadurch erreicht, dass das Kontaktelement ein sich entlang der Einsteckrichtung erstreckendes Gehäuse aufweist. Das Kontaktelement weist weiterhin ein mit dem Gehäuse verbundenes, bevorzugt fest verbundenes, Rastelement zur Verrastung in der Kontaktkammer des Steckverbinders auf. Das Rastelement weist einen freitragenden Endbereich auf. Dabei weist der freitragende Endbereich einen ersten Abschnitt und einen mit dem ersten Abschnitt verbundenen zweiten Abschnitt auf. Insbesondere schließt sich der zweite Abschnitt unmittelbar an den ersten Abschnitt an. Der erste Abschnitt erstreckt sich entgegen der Einsteckrichtung oder der erste Abschnitt weist entgegen der Einsteckrichtung schräg nach außen vom Gehäuse weg. Der zweite Abschnitt ist gegenüber dem ersten Abschnitt nach innen (z.B. zu dem Gehäuse des Kontaktelements hinweisend) umgebogen. Erfindungsgemäß ist dabei vorgesehen, dass zwischen dem ersten Abschnitt und dem zweiten Abschnitt wenigstens ein Stützelement vorgesehen ist, das bei einer Krafteinwirkung auf das Rastelement den zweiten Abschnitt an dem ersten Abschnitt abstützt.

Gegenüber dem Stand der Technik weist das erfindungsgemäße Kontaktelement den Vorteil auf, dass bei einer Krafteinwirkung auf das Rastelement, beispielsweise durch einen Zug auf das mit dem Kontaktelement verbundene Kabel entgegen der Einsteckrichtung, der zweite Abschnitt nur mit gegenüber herkömmlichen Rastelementen erhöhtem Kraftaufwand stärker gegenüber dem ersten Abschnitt verbogen werden kann. Denn mittels des Stützelements zwischen dem ersten Abschnitt und dem zweiten Abschnitt kann sich der zweite Abschnitt an dem ersten Abschnitt abstützen. Auf diese Weise wird vorteilhaft auch das Risiko einer Verformung, insbesondere einer übermäßigen Verformung, des Rastelements verringert. Dadurch kann wiederum das Risiko eines Bruchs des Rastelements verringert werden. Das Stützelement wirkt dabei auf zwei Weisen.

Zum einen wird durch das Stützelement verhindert, dass bei einer Krafteinwirkung auf das Rastelement das in der Verrastkammer nach außen schwenkende Rastelement besonders einfach entlang der Kammerwand der Verrastkammer gleiten kann.

Denn ohne das Stützelement kann sich insbesondere bei miniaturisierten Kontaktelementen mit sehr dünnen Blechstärken der zweite Abschnitt derart verbiegen, dass er stets ungefähr parallel zur Kammerwand der Verrastkammer ausgerichtet ist. Auf diese Weise wird ein Gleitprozess durch eine große Kontaktfläche mit der Kammerwand erleichtert. Der für eine Arretierung in der Wand notwendige Druck (Druck = Kraft pro Fläche) ist gegenüber einem z.B. spitzen Ende eines Rastelements bzw. eines Rastelements ohne zweiten Abschnitt reduziert, da sich die Kraft auf die Fläche des zweiten Abschnitts verteilt.

Bei einem Kontaktelement mit Stützelement kann sich der zweite Abschnitt erfindungsgemäß mittels des Stützelements am ersten Abschnitt abstützen. Dadurch kann bei einem Aufschwenken des Rastelements der zweite Abschnitt nicht mehr im Wesentlichen parallel zur Kammerwand der Verrastkammer verbogen werden. Mit zunehmendem Aufschwenken der Rastlanze ist somit eine stetig abnehmende Fläche des zweiten Abschnitts mit der Kammerwand in Kontakt. Gegenüber dem oben beschriebenen Szenario ohne Stützelement und daraus resultierendem sich verbiegendem zweiten Abschnitt erhöht sich somit bei einem erfindungsgemäßen Kontaktelement in vorteilhafter Weise der Druck des zweiten Abschnitts auf die Kammerwand. Der zweite Abschnitt kann sich auf diese Weise ähnlich einem Steigeisen in die Kammerwand regelrecht eingraben, wodurch ein weiteres Aufschwenken des Rastelements erschwert oder sogar verhindert wird. Auf diese Weise lässt sich das Überschreiten eines kritischen Aufschwenkwinkels verhindern, bei welchem das Rastelement beispielsweise an seiner Wurzel brechen kann.

Als zweiter Effekt wird durch das Abstützen das auf das Rastelement wirkende Drehmoment reduziert, indem der auf das Rastelement wirkende Hebelarm verringert wird. Da das Rastelement schräg nach außen absteht wirkt auf das Rastelement bei einem Zug, beispielsweise entgegen der Einsteckrichtung, ein Drehmoment (T). Dieses Drehmoment (T) ergibt sich aus der Zugkraft und dem senkrecht zur Kraft wirkenden Hebelarm gemäß der Gleichung Drehmoment (T) = Kraft (F) x Hebelarm (R), also T = FxR. Der Hebelarm ergibt sich hierbei als Strecke zwischen der Wurzel des Rastelements und dem Angriffspunkt des Rastelements an der Kammerwand der Verrastkammer quer zur Einsteckrichtung. Bei einem verbiegbaren zweiten Abschnitt erfolgt die Krafteinleitung in das Rastelement im Wesentlichen am Ende des ersten Abschnitts, also im Übergangsbereich zum zweiten Abschnitt. Kann sich dagegen der zweite Abschnitt mittels des wenigstens einen Stützelements am ersten Abschnitt abstützen, so erfolgt der Krafteintrag in das Rastelement im Wesentlichen an der Kontaktstelle des zweiten Abschnitts mit der Kammerwand und über das Stützelement. Gegenüber dem Szenario mit verbiegbarem zweitem Abschnitt ist der Hebelarm um eine Differenz-Strecke ΔR entlang der Auffederrichtung verringert. Die Differenzstrecke ergibt sich aus der Strecke vom Übergangspunkt zwischen erstem und zweitem Abschnitt einerseits hin zu dem Kontaktpunkt des zweiten Abschnitts mit der Kammerwand der Verrastkammer bzw. dem Angriffspunkt des Stützelements am ersten Abschnitt. Somit wird durch das erfindungsgemäße Kontaktelement das auf das Rastelement wirkende Drehmoment reduziert. Dadurch wird das Risiko einer Beschädigung des Rastelements bzw. eines Bruchs des Rastelements, beispielsweise an der Wurzel des Rastelements, gegenüber herkömmlichen Rastelementen deutlich reduziert.

Beispielsweise kann auf diese Weise die Kraft, die zu einer Beschädigung des Rastelements führt, um wenigstens 30% höher sein, als ohne Stützelement, bevorzugt um wenigstens 60% höher.

Gleichzeitig bleibt in vorteilhafter Weise der Schutz der Mattendichtung bzw. der Dichtmatte vor einer Beschädigung beim Ausführen des Kontaktelements aus der Kontaktkammer erhalten.

Das Rastelement kann sich im Wesentlichen entgegen der Einsteckrichtung erstrecken und schräg über das Gehäuse nach außen überstehen. Es kann bevorzugt entlang einer sich quer zur Einsteckrichtung erstreckenden Auffederrichtung elastisch reversibel nach innen auslenkbar sein. Das Rastelement kann an einer Rastelement-Wurzel, die an einem vom freitragenden Ende abgewandten Ende des Rastelements liegt, an dem Gehäuse angeordnet bzw. befestigt sein.

Der freitragenden Endbereich kann vom Gehäuse beabstandet ausgebildet sein, insbesondere in der Auffederrichtung quer zur Einsteckrichtung. Bevorzugt ist der freitragende Endbereich z.B. in einer Ruhestellung ohne Krafteinwirkung vom Gehäuse beabstandet.

Das Rastelement kann einstückig mit dem Gehäuse bzw. mit dem Kontaktelement ausgebildet sein. Das Rastelement und/oder das Gehäuse und/oder das Kontaktelement können dabei als ein Stanzbiegeteil aus einem dünnen Blech hergestellt sein.

Der zweite Abschnitt kann durch einen Umbiegeprozess aus dem ersten Abschnitt hergestellt sein.

Der zweite Abschnitt weist vorteilhaft eine Länge von wenigstens 0,4mm auf, bevorzugt eine Länge von wenigstens 0,7mm oder von wenigstens 1,0mm und ganz besonders bevorzugt eine Länge von wenigstens 2mm. Der zweite Abschnitt weist dabei höchstens eine Länge von 5mm auf, bevorzugt von höchstens 3mm und ganz besonders bevorzugt von höchstens 2,5mm. Insbesondere kann die Länge des zweiten Abschnitts wenigstens das 2,5-fache einer Blechstärke eines Blechs betragen, aus dem der zweite Abschnitt gefertigt sein kann, bevorzugt wenigstens das 4-fache der Blechstärke. Die Blechstärke kann z.B. im Fall von Mikrokontakten zwischen 0,05mm und 0,4mm betragen, bevorzugt 0,1mm bis 0,3mm und ganz besonders bevorzugt von 0,12mm bis 0,17mm. Für Kontakte, die nicht als Mikrokontakte ausgebildet sind können auch Blechstärken größer als 0,4mm vorgesehen sein. Eine Stirnseite des ersten Abschnitts, die durch einen Stanzprozess z.B. leicht gebogen ist, ist im Kontext dieser Anmeldung nicht als zweiter Abschnitt anzusehen.

Der Biegeradius am Übergang vom ersten Abschnitt zum zweiten Abschnitt kann bevorzugt höchstens 0,3mm, ganz besonders bevorzugt höchstens 0,1mm betragen.

Unter dem Ausdruck "quer zur Einsteckrichtung" kann im Sinne dieser Anmeldung eine im Wesentlichen orthogonal zur Einsteckrichtung gerichtete Richtung verstanden werden. Entsprechend kann unter dem Ausdruck "quer zur Auffederrichtung" eine im Wesentlichen orthogonal zur Auffederrichtung gerichtete Richtung verstanden werden. Somit können eine Achse entlang der Einsteckrichtung, eine Achse entlang der Auffederrichtung und eine Lateral-Achse, die sich quer zur Einsteckrichtung und quer zur Auffederrichtung erstreckt ein kartesisches Koordinatensystem aus drei zueinander jeweils orthogonal stehenden Achsen bilden.

Unter dem Ausdruck "nach außen" kann vom Gehäuse ausgehend eine Richtung verstanden werden, die vom Gehäuse quer zur Einsteckrichtung weg weist, z.B. entlang einer zur Auffederrichtung parallelen Achse. Entsprechend kann der Ausdruck "nach innen" eine Richtung quer zur Einsteckrichtung zum Gehäuse hin bezeichnen.

Unter dem Ausdruck "eines schräg nach außen abragenden Rastelements" (insbesondere im nicht Kraft beaufschlagten Zustand) kann ein Abragen des Rastelements in einem spitzen Winkel bezüglich der Erstreckungsrichtung des Gehäuses verstanden werden. Insbesondere können das Rastelement und die Einsteckrichtung einen Winkels größer als 1° und kleiner als 89° einschließen, bevorzugt einen Winkel zwischen 5° und 55°, ganz besonders bevorzugt einen Winkel zwischen 5° und 40°. Ein rechter Winkel und eine Erstreckungsrichtung parallel zur Einsteckrichtung fallen im Kontext dieser Anmeldung nicht unter den Ausdruck "schräg".

Dadurch, dass der erste Abschnitt und der zweite Abschnitt einen Winkel α einschließen,
wobei das wenigstens eine Stützelement derart gestaltet ist, dass bei einer Krafteinwirkung, insbesondere einer Krafteinwirkung entgegen der Einsteckrichtung, auf das Rastelement der Winkel α um höchstens 5° verringerbar ist, wird vorteilhaft bewirkt, dass der zweite Abschnitt besonders wenig verbogen wird, wenn das Rastelement infolge einer Krafteinwirkung entlang der Kammerwand nach außen aufschwenkt. Dadurch sind einerseits besonders schnell bzw. bei einem geringen Aufschwenkwinkel des Rastelements die oben beschriebenen Wirkungen des Stützelement (Erhöhung des Liniendruckes und Verringerung des Hebelarms) erzielbar. Gleichzeitig kann so eine gewisse Flexibilität des zweiten Abschnitts gegenüber dem ersten Abschnitt gewahrt bleiben. Besonders vorteilhaft kann dadurch eine plastische Verformung des zweiten Abschnitts gegenüber dem ersten Abschnitt vermieden werden, er wird dann zum Beispiel lediglich elastisch reversibel gegen das Stützelement gebogen und dann abgestützt. Der zweite Abschnitt kann also bei einem Nachlassen der Krafteinwirkung und einem Zurückfedern des Rastelements nach innen beispielsweise elastisch reversibel wieder in seine Ausgangsstellung bezüglich des ersten Abschnitts zurückfedern.

Gemäß einer Ausführungsform der Erfindung liegt der vom ersten Abschnitt und vom zweiten Abschnitt umschlossene Winkel α in einem Bereich zwischen 45° und 75°. Dadurch wird vorteilhaft eine besonders einfache und kostengünstige Herstellung des Rastelements bewirkt. Zudem treten bei einem derartigen Winkel zwischen dem ersten Abschnitt und dem zweiten Abschnitt besonders schnell die oben beschriebenen Wirkungen (Steigeiseneffekt und Verringerung des Hebelarms) auf. Gleichzeitig ist in diesem Winkelbereich die im Steckverbinder angeordnete Dichtmatte besonders effektiv vor einer Beschädigung geschützt.

Dadurch, dass das wenigstens eine Stützelement einstückig mit dem Rastelement ausgebildet ist wird vorteilhaft eine besonders einfache und kostengünstige Herstellung des Kontaktelements bewirkt. Insbesondere bei miniaturisierten Kontaktelementen lässt sich so das Stützelement mit seinen geringen Dimensionen besonders zuverlässig, fertigungssicher und einfach herstellen.

Gemäß der Erfindung ist das wenigstens eine Stützelement mit dem ersten Abschnitt verbunden, insbesondere fest verbunden, und ragt vom ersten Abschnitt entgegen der Einsteckrichtung bzw. im Wesentlichen entgegen der Einsteckrichtung hin zum zweiten Abschnitt ab. Alternativ kann das wenigstens eine Stützelement mit dem zweiten Abschnitt verbunden, insbesondere fest verbunden, sein und vom zweiten Abschnitt entlang der Einsteckrichtung bzw. im Wesentlichen entlang der Einsteckrichtung, hin zum ersten Abschnitt abragen. Dadurch, dass das wenigstens eine Stützelement sich entlang der Einsteckrichtung bzw. entgegen der Einsteckrichtung erstreckt wird eine besonders effiziente Abstützung bewirkt. Denn dadurch erfolgt die Krafteinleitung vom zweiten Abschnitt auf den ersten Abschnitt zumindest zu Beginn der Krafteinwirkung im Wesentlichen parallel zu einer beispielsweise durch einen Zug am Kabel des Kontaktelements bewirkten Krafteinwirkung auf das Rastelement. Gleichzeitig wird der Hebelarm besonders vorteilhaft reduziert. Die Erstreckungsrichtung des Stützelements kann dabei z.B. in einem unbeschädigten Ruhezustand, z.B. unmittelbar nach dem Herstellprozess des Kontaktelements oder im eingesteckten Zustand ohne Krafteinwirkung bestimmt werden.

Gemäß einer Ausführungsform der Erfindung ist das Rastelement im Wesentlichen flächig ausgebildet. Das Rastelement weist dabei wenigstens eine zum Gehäuse hin nach innen umgebogene Seitenwand auf, wobei die wenigstens eine Seitenwand im ersten Abschnitt wenigstens eine Aussparung aufweist. Dabei ist das wenigstens eine Stützelement an der wenigstens einen Seitenwand angeordnet. Das wenigstens eine Stützelement ist dabei insbesondere im Bereich der wenigstens einen Aussparung angeordnet.

Unter dem Ausdruck "flächig" kann dabei eine Gestalt des Rastelements verstanden werden, die sich mit Ausnahme der wenigstens einen Seitenwand und des zweiten Abschnitts im Wesentlichen entlang einer ebenen Fläche erstreckt. Durch die wenigstens eine Seitenwand, die dem Rastelement bei einem Schnitt quer zur Längsachse ein Profil verleiht, welches dem gedrehten und/oder gespiegelten Buchstaben "L" oder einem auf dem Kopf stehenden Buchstaben "U" entsprechen kann, kann das Rastelement vorteilhaft eine erhöhte Stabilität gegen plastischer Verformung aufweisen. Die wenigstens eine Seitenwand kann mit ihrer Stirnseite dem Gehäuse des Kontaktelements zugewandt sein.

Dadurch, dass die wenigstens eine Seitenwand dem ersten Abschnitt wenigstens eine Aussparung aufweist, beispielsweise unmittelbar vor dem Übergang zum zweiten Abschnitt, lässt sich das Rastelement besonders einfach und fertigungssicher herstellen, ohne dass es beim Herstellungsprozess zu einer unerwünschten Verbiegung des zweiten Abschnitts, des ersten Abschnitts oder der Seitenwand in Folge von Überlappungen von Seitenwand, erstem Abschnitt und/oder zweitem Abschnitt auf Grund von Fertigungstoleranzen kommt. Dadurch, dass das wenigstens eine Stützelement an der wenigstens einen Seitenwand angeordnet ist wird vorteilhaft bewirkt, dass eine Krafteinleitung vom zweiten Abschnitt in den ersten Abschnitt zu einem besonders stark verringerten Hebelarm führt. Gleichzeitig kann durch die Einleitung der Kraft in die Seitenwand eine besonders gute Kraftverteilung im Rastelement infolge des hohen Flächenträgheitsmoments der wenigstens einen Seitenwand bewirkt werden.

Gemäß einer Ausführungsform der Erfindung weist der zweite Abschnitt ein vom ersten Abschnitt abgewandtes freies Ende auf, wobei das wenigstens eine Stützelement derart an der wenigstens einen Seitenwand angeordnet ist, dass sich bei einer Kraftbeaufschlagung auf das Rastelement, insbesondere bei einer Kraftbeaufschlagung entlang der Einsteckrichtung, der zweite Abschnitt mit seinem freien Ende an dem wenigsten einen Stützelement abstützt. Dadurch wird vorteilhaft bewirkt, dass der Hebelarm bei einer Aufschwenkbewegung der Rastlanze besonders stark reduziert wird, insbesondere wenn das freie Ende des zweiten Abschnitts beispielsweise besonders weit nach innen zum Gehäuse ragt. Vorteilhaft wird dadurch auch eine besonders einfache Herstellung des Kontaktelements möglich.

Gemäß einer Ausführungsform der Erfindung ist vorgesehen, dass das wenigstens eine Stützelement als wenigstens eine quer zur Einsteckrichtung seitlich vom zweiten Abschnitt abragende Lasche ausgebildet ist. Dabei ist die wenigstens eine Lasche wenigstens abschnittsweise in Richtung der Einsteckrichtung umgebogen, insbesondere um 90° bis 135° umgebogen. Dadurch wird vorteilhaft eine besonders einfache Herstellung des Kontaktelements, des Rastelements und des Stützelements bewirkt. Denn durch das Umbiegen der Lasche kann die Lasche unter dem ersten Abschnitt zur Anlage kommen und vom ersten Abschnitt weitestgehend überdeckt werden. Dadurch können Fertigungstoleranzen beim Biegeprozess der Lasche weitestgehend ohne größere Auswirkungen auf die Stützwirkung des Stützelements bleiben, da die Überdeckung der Lasche mit dem ersten Abschnitt und damit die Stützwirkung nahezu immer gegeben ist. Gleichzeitig kann so auf einfache Art und Weise eine besonders wirkungsvolle Abstützung bewirkt werden. Beispielsweise kann durch die umgebogene Lasche auch eine federnde Abstützung bewirkt werden, die es ermöglicht, nach einem Ende der Krafteinwirkung den zweiten Abschnitt elastisch in seine Ausgangslage zurück zu bewegen. Vorteilhaft kann die Lasche durch den Umbiegeprozess flächig am ersten Abschnitt anliegen und so besonders effektiv eine flächige Stützwirkung bewirken.

Dadurch, dass die wenigstens eine Lasche ein freies Laschenende aufweist, wobei sich bei einer Kraftbeaufschlagung auf das Rastelement, insbesondere entlang der Einsteckrichtung, das freie Laschenende an einer dem Gehäuse zugewandten Innenseite des ersten Abschnitts abstützt, wird vorteilhaft bewirkt, dass die Kraftübertragung vom zweiten Abschnitt auf den ersten Abschnitt über eine größere Fläche erfolgen kann. Dadurch fällt zum einen die Flächenbelastung einzelner Punkte besonders gering aus. Zum anderen beeinträchtigen Fertigungstoleranzen beim Biegeprozess des Stützelements, das heißt der Lasche, die Stützwirkung nicht oder nur unwesentlich, da die Innenseite des ersten Abschnitts eine relativ große Fläche darstellt.

Gemäß einer Ausführungsform der Erfindung ist vorgesehen, dass das Rastelement einen weiteren Abschnitt mit einer ersten Breite w1 entlang einer Lateralrichtung quer zur Einsteckrichtung aufweist. Dabei ist der erste Abschnitt zwischen dem weiteren Abschnitt und dem zweiten Abschnitt angeordnet. Dabei verjüngt sich der erste Abschnitt zum zweiten Abschnitt hin von der ersten Breite w1 zu einer zweiten Breite w2 des zweiten Abschnitts. Dabei weisen der zweite Abschnitt und die Lasche entlang der Lateralrichtung eine Gesamtbreite w3 auf, die kleiner oder gleich der ersten Breite w1 ist. Dadurch wird vorteilhaft bewirkt, dass entlang der Einsteckrichtung betrachtet die Lasche und der zweite Abschnitt nicht seitlich über das Rastelement hinausragen. Dadurch kann vorteilhaft eine Beschädigung beispielsweise der Dichtmatte beim Einstecken bzw. beim Ausstecken des Kontaktelements vermieden werden. Gleichzeitig wird dadurch vorteilhaft bewirkt, dass die als Stützelement wirkende Lasche besonders effektiv die Krafteinwirkung in den ersten Abschnitt einleiten kann, z.B. mittig in den ersten Abschnitt. Dadurch wird einem partiellen Umbiegen des zweiten Abschnitts, z.B. an einer Seite, vorgebeugt.

Die erste Breite w1 kann beispielsweise wenigstens 0,3mm betragen, bevorzugt wenigstens 0,4mm und ganz besonders bevorzugt wenigstes 0,8mm. Die zweite Breite w2 kann beispielsweise höchstens 75% der ersten Breite w1 betragen, bevorzugt höchstens 50% der ersten Breite und ganz besonders bevorzugt höchstens 30% der ersten Breite w1.

### Zeichnungen

Weitere Merkmale und Vorteile der vorliegenden Erfindung werden dem Fachmann aus der nachfolgenden Beschreibung beispielhafter Ausführungsformen, die jedoch nicht als die Erfindung beschränkend auszulegen sind, unter Bezugnahme auf die beigelegten Zeichnungen ersichtlich.

Es zeigen:
Fig. 1 eine Explosionsansicht eines Steckverbinders;
Fig. 2a eine perspektivische Ansicht eines Kontaktelements gemäß Stand der Technik in einer Kontaktkammer ohne Krafteinwirkung auf das Rastelement;
Fig. 2b das Kontaktelement aus Fig. 2a bei einer Krafteinwirkung auf das Kontaktelement;
Fig. 3a einen schematischen Querschnitt eines erfindungsgemäßen Kontaktelements;
Fig. 3b einer schematischen Darstellung des Wirkprinzips des erfindungsgemäßen Kontaktelements;
Fig. 4 eine perspektivische Ansicht eines Ausführungsbeispiels des Rastelements des erfindungsgemäßen Kontaktelements;
Fig. 5a eine perspektivische Ansicht eines weiteren Ausführungsbeispiels des erfindungsgemäßen Kontaktelements;
Fig. 5b eine perspektivische Ansicht des Rastelements des Kontaktelements aus Fig. 5a von unten;
Fig. 5c eine perspektivische Ansicht des Kontaktelements aus Fig. 5a bei Krafteinwirkung auf das Rastelement;
Fig. 6 eine perspektivische Ansicht eines weiteren Ausführungsbeispiels des erfindungsgemäßen Kontaktelements;
Fig. 7 ein schematischer Querschnitt eines weiteren Ausführungsbeispiels des erfindungsgemäßen Kontaktelements.

Alle Figuren sind lediglich schematische Darstellungen erfindungsgemäßer Vorrichtungen bzw. ihrer Bestandteile gemäß Ausführungsbeispielen der Erfindung. Insbesondere Abstände und Größenrelationen sind in den Figuren nicht maßstabsgetreu wiedergegeben. In den verschiedenen Figuren sind sich entsprechende Elemente mit den gleichen Referenznummern versehen.

Fig. 1 zeigt einen Steckverbinder 100, der Teil einer Steckverbindung zu einem Gegensteckverbinder sein kann. Der Steckverbinder 100 kann beispielsweise zum mechanischen und elektrischen Verbinden von mehreren Kabeln miteinander oder eines Kabelbaums mit einem Steuergerät in einem Kraftfahrzeug eingesetzt werden.

Der Steckverbinder 100 weist ein Gehäuseoberteil 130 und ein Gehäuseunterteil 140 auf, die über RastLaschen 150 mechanisch miteinander verbunden werden können. Zwischen dem Gehäuseoberteil 130 und dem Gehäuseunterteil 140 ist eine Mattendichtung 180 aus einem elastischen Material mit Durchführungsöffnungen angeordnet. Sowohl in dem Gehäuseoberteil 130 als auch in dem Gehäuseunterteil 140 sind Kontaktkammern 160, 170 vorgesehen, durch die hindurch Kabel und daran befestigte Kontaktelemente (in Fig. 1 nicht dargestellt) in den Stecker 100 eingeführt und in diesem verrastend befestigt werden können.

Fig. 2a zeigt ein Kontaktelement 200 gemäß dem Stand der Technik.

Das Kontaktelement 200 weist ein sich entlang einer Einsteckrichtung 280 erstreckendes Gehäuse 210 auf. Das Kontaktelement 200 kann als Stanzbiegeteil einstückig aus einem dünnen, beispielsweise metallischen Blech hergestellt sein und ist bevorzugt elektrisch leitfähig. Das Kontaktelement 200 weist weiterhin ein mit dem Gehäuse 210 verbundenes Rastelement 240 auf, das sich im Wesentlichen entgegen der Einsteckrichtung 280 erstreckt und vom Gehäuse 210 schräg nach außen abragt. Das Rastelement 240 ist an einer Rastelement-Wurzel 230 am Gehäuse 210 festgelegt. Die Rastelement-Wurzel 230 kann dabei ein ausgezeichneter Punkt sein, an dem der Übergang vom Gehäuse 210 zum Rastelement 240 erfolgt. Sie kann jedoch auch lediglich ein virtueller Punkt sein, um den beispielsweise eine Drehung bzw. ein Aufschwenken des Rastelements 240 erfolgen kann. Das Rastelement 240 ist entlang einer sich quer zur Einsteckrichtung 280 erstreckenden Auffederrichtung 284 elastisch reversibel nach innen auslenkbar. Quer zur Einsteckrichtung 280 und quer zur Auffederrichtung 284 erstreckt sich eine Lateralrichtung 286. Das Kontaktelement 200 gliedert sich in einen vorderen Kontaktabschnitt 212, in dem das Rastelement 240 angeordnet ist. An den Kontaktabschnitt 212 schließt sich ein Mittelabschnitt 214 an, an welchen sich wiederum ein Crimpabschnitt 216 im hinteren Teil des Kontaktelements 200 anschließt. Im Crimpabschnitt 216 kann ein hier nicht dargestelltes elektrisches Kabel mit dem Kontaktelement 200 elektrisch leitend verbunden werden.

Das Rastelement 240 weist einen freitragenden Endbereich 244 auf. Der freitragende Endbereich 244 ist von dem Gehäuse 240 beabstandet und weist einen ersten Abschnitt 260 sowie einen mit dem ersten Abschnitt 260 verbundenen zweiten Abschnitt 270 auf. Der erste Abschnitt 260 erstreckt sich im dargestellten Ausführungsbeispiel (also ohne äußere Krafteinwirkung) schräg nach außen vom Gehäuse weg. Der zweite Abschnitt 270 weist ein freies Ende 274 auf und ist gegenüber dem ersten Abschnitt 260 nach innen umgebogen, d.h. der zweite Abschnitt ist mit seiner Stirnseite bzw. mit seinem freien Ende 274 im Wesentlichen dem Gehäuse 210 zugewandt. Der erste Abschnitt 260 und der zweite Abschnitt 270 sind beide als im Wesentlichen ebene Flächen ausgebildet und schließen zwischen sich einen Winkel α ein. Der zweite Abschnitt kann dabei z.B. eine Länge in einem Bereich zwischen 0,5mm und 2,5mm aufweisen.

Das Rastelement 240 weist außerdem einen weiteren Abschnitt 250 auf, wobei der weitere Abschnitt 250 zwischen der Rastelement-Wurzel 230 und dem ersten Abschnitt 260 angeordnet ist. Das Rastelement 240 ist entlang seiner Erstreckungsrichtung 280 im Wesentlichen als eine ebene Fläche ausgebildet, wobei das Rastelement 240 an seinen (bezüglich der Lateralrichtung 286) Außenseiten jeweils nach innen umgebogene Seitenwände 242 aufweist.

Das Kontaktelement 200 ist in die Kontaktkammer 170 im Gehäuseunterteil 140 des Steckverbinders 100 eingeschoben. Die Kontaktkammer 170 wird von einer Kontaktkammerwand 172 begrenzt. Am vorderen Ende der Kontaktkammer 170 ist eine Kontaktieröffnung 171 vorgesehen, durch welche ein Gegenkontaktelement, beispielsweise in Form eines Steckerpins bzw. eines Kontaktmessers, in den Kontaktabschnitt 212 des Kontaktelements 200 eingeführt werden kann. In dem Kontaktabschnitt 212 kann im Innern des Gehäuses 210 wenigstens eine, beispielsweise federnde, Kontaktlamelle (hier nicht dargestellt) angeordnet sein, mit der das Gegenkontaktelement elektrisch und mechanisch kontaktiert wird. Am in der Figur oberen Teil der Kontaktkammer 170 ist in der Kontaktkammerwand 172 eine offene Verrastkammer 173 vorgesehen. Beim Einstecken des Kontaktelements 200 kann das während des Einsteckvorgangs nach innen gefederte Rastelement 240 in die Verrastkammer 173 nach außen federn. Bei einem Zug am Kontaktelement 200 entgegen der Einsteckrichtung 280 kann sich so das Rastelement an einem als eine Art Hinterschnitt ausgebildeten Verrastanschlag 175 der Verrastkammer 173 abstützen und so ein ungewolltes Lösen des Kontaktelements 200 aus der Kontaktkammer 170 verhindern. Durch die Kontaktieröffnung 171 kann beispielsweise auch ein Entriegelungswerkzeug zum Lösen des Rastelements 240 eingeführt werden.

In Fig. 2b ist eine Situation dargestellt, in der das in Fig. 2a gezeigte Kontaktelement beispielsweise durch einen Zug am Kabel entgegen der Einsteckrichtung 280 mit einer Kraft beaufschlagt wird. Wenn diese Kraft eine gewisse Mindeststärke übersteigt dann kann das Rastelement 240 um die Rastelement-Wurzel 230 nach außen schwenken. Dabei gleitet der freie Endbereich 244 des Rastelements 240 entlang des Verrastanschlags 175 in der Verrastkammer 173 immer weiter nach oben. Insbesondere bei miniaturisierten Kontaktelementen mit geringen Blechstärken kann dabei der zweite Abschnitt 270 gegenüber dem ersten Abschnitt 260 immer weiter zum ersten Abschnitt 260 hin gebogen werden. Mit anderen Worten, der Winkel zwischen dem ersten Abschnitt 260 und dem zweiten Abschnitt 270 verringert sich immer stärker (um Δα). Dies ist in der Figur durch den Winkel α-Δα dargestellt. Dabei kann Δα mehr als 10°, mehr als 15° oder sogar mehr als 25° betragen. Der zweite Abschnitt 270 kann dadurch auch plastisch gegenüber dem ersten Abschnitt 260 verformt bzw. verbogen werden.

Durch das Gleiten des Rastelements 240 nach oben wird die Haltewirkung des Rastelements 240 in mehrfacher Hinsicht verringert.

Mit zunehmendem Schwenkwinkel des Rastelements 240 gegenüber der Erstreckungsrichtung des Gehäuses 210 vergrößert sich zum einen das auf das Rastelement 240 in Schwenkrichtung wirkende Drehmoment, da der Hebelarm zwischen dem Angriffspunkt des Rastelements 240 an dem Verrastanschlag 175 (der Angriffspunkt setzt an einem Ende 262 des ersten Abschnitts 260 an) und der Rastelement-Wurzel 230 immer größer wird. Bei gleicher Kraft wird durch das derart erhöhte Drehmoment die Rastelement-Wurzel 230 einer immer größeren mechanischen Belastung ausgesetzt.

Außerdem wird der Gleitprozess des Rastelements 240 am Verrastanschlag 175 durch den stets annähernd parallel zum Verrastanschlag 175 ausgerichteten zweiten Abschnitt 270 weiter unterstützt. Denn die Kraft, die vom Verrastanschlag 175 auf das Rastelement 240 ausgeübt wird, verteilt sich an der mechanischen Kontaktfläche auf eine große Fläche, nämlich auf die Fläche des zweiten Abschnitts 260. Dadurch fehlt ein punktueller oder linienförmiger Druck zwischen dem Rastelement 240 und dem Verrastanschlag 175. Daher kann das Rastelement 240 nur schwer eine kraftschlüssige bzw. formschlüssige Verbindung zum Verrastanschlag 175, beispielsweise in Form eines Steigeisens, eingehen, um so das weitere Aufwärtsgleiten zu verhindern.

Bei einer Krafteinwirkung kann auf diese Weise das Rastelement 240 in einem sich selbst verstärkenden Prozess aus zunehmendem Drehmoment und abnehmendem Flächendruck immer weiter nach oben gebogen werden. Dies kann schließlich zu einem plastischen Verformen an der Rastelement-Wurzel 230 führen, ein Zurückfedern nach innen bei nachlassender Kraft ist dann nicht mehr möglich. Es kann bei nicht nachlassender Kraft sogar zu einem Bruch des Rastelements 240 an der Rastelement-Wurzel 230 kommen. Besonders relevant ist ein solches Verhalten bei offenen Verrastkammer 173 oder bei Verrastkammern 173, welche sehr hohe bzw. lange Kammerwände 172 bzw. Verrastanschläge 175 aufweisen, an denen das Rastelement 240 ungehindert nach oben gleiten kann.

In Fig. 3a ist ein erfindungsgemäßes Kontaktelement 200 dargestellt. Im Unterschied zum Kontaktelement gemäß Stand der Technik aus den Figs. 2a und 2b weist das erfindungsgemäße Kontaktelement 200 zwischen dem ersten Abschnitt 260 und dem zweiten Abschnitt 270 ein Stützelement 300 auf, mit dem sich bei einer Krafteinwirkung der zweite Abschnitt 270 an dem ersten Abschnitt 260 abstützen kann. Der Hebelarm im nicht kraftbeaufschlagten Zustand der Fig. 3a ist mit R₀ bezeichnet. Er erstreckt sich entlang der Auffederrichtung 284 zwischen dem Ende 262 des ersten Abschnitts 260 und der Rastelement-Wurzel 230. Der erste Abschnitt 260 und der zweite Abschnitt 270 schließen den Winkel α ein, wobei α in einem Bereich zwischen 30° und 80° liegt, bevorzugt zwischen 45° und 75°.

In Fig. 3b ist schematisch dargestellt, wie sich ein herkömmliches Kontaktelement 200a und ein erfindungsgemäßes Kontaktelement 200b unter Krafteinwirkung verhalten. Im nicht kraftbeaufschlagten Zustand sind das herkömmliche und das erfindungsgemäße Kontaktelement 200a, 200b gleichermaßen in der Verrastkammer 173 verrastet. Zwischen dem ersten Abschnitt 260 und dem zweiten Abschnitt 270 ist jeweils der Winkel α eingeschlossen.

Bei einer Krafteinwirkung auf das Kontaktelement 200 entlang des Pfeils 282 (also entgegen der Einführungsrichtung 280) bewegt sich das bzw. gleitet das herkömmliche Rastelement 240 am Verrastanschlag 175 nach oben, wobei sich der zweite Abschnitt 270 verbiegt. Der vom ersten Abschnitt 260 und vom zweiten Abschnitt 270 eingeschlossene Winkel verändert sich von α auf α-Δα. Entsprechend greift die Kraft am Ende 262 des ersten Abschnitts 260 an und der Hebelarm vergrößert sich gegenüber dem kraftlosen Zustand von R₀ auf R₁.

Bei derselben Kraftbeaufschlagung auf das erfindungsgemäße Kontaktelement 200b gleitet auch hier das Rastelement 240 entlang des Verrastanschlags 175 nach oben. Aufgrund des Stützelements 300 bleibt jedoch der zwischen dem ersten Abschnitt 260 und dem zweiten Abschnitt 270 eingeschlossene Winkel α im Wesentlichen konstant. Er kann sich um gegebenenfalls bis zu beispielsweise 5° verringern (also höchstens um 5° verringern), falls zwischen dem ersten Abschnitt 260 und dem Stützelement 300 bzw. zwischen dem zweiten Abschnitt 270 und dem Stützelement 300 fertigungsbedingt ein kleiner Spalt besteht. Auf diese Weise greift die Kraft annähernd punktuell bzw. linienförmig am freien Ende 274 des zweiten Abschnitts 270 an. Dadurch wird ein höherer lokaler Druck erzeugt, wodurch sich das Rastelement 240 mit dem freien Ende 274 des zweiten Abschnitts 270 in dem Verrastanschlag 175 einkrallen kann. Gleichzeitig erfolgt die Krafteinleitung in das Rastelement 240 mit einer gegenüber der herkömmlichen Situation reduzierten Länge des Hebelarms. Denn die Krafteinleitung erfolgt nicht mehr am Ende 262 des ersten Abschnitts sondern auf Höhe des Stützelements 300 bzw. auf Höhe des freien Endes 274 des zweiten Abschnitts 270. Die Länge des Hebelarms beträgt im dargestellten Beispiel R₁-ΔR. Dies reduziert das auf das Rastelement 240 bzw. auf die Rastelement-Wurzel 230 wirkende Drehmoment (T) bei gleicher Kraft (F) also um ΔT = F x ΔR.

Das herkömmliche Kontaktelement 200a wird somit bei gleicher Krafteinwirkung (z.B. durch Zug am Kabel) deutlich weiter aus der Kontaktkammer 170 herausgezogen als das erfindungsgemäße Kontaktelement 200b. Dies ist durch die Position der Rastelement-Wurzel 230 dargestellt.

Auf diese Weise wird einem weiteren bzw. einem übermäßig weiten Aufschwenken des Rastelements 240 vorgebeugt. Es sind bei dem erfindungsgemäßen Kontaktelement 200b gegenüber dem herkömmlichen Kontaktelement 200a erheblich höhere Kräfte, beispielsweise durch einen Zug am Kabel des Kontaktelements 200, notwendig, um bei dem erfindungsgemäßen Kontaktelement 200b das Rastelement 240 derart in der Verrastkammer 173 nach oben gleiten zu lassen, dass es einen Verschwenkwinkel überschreitet, bei dem es zu einer Beschädigung bzw. zu einem Versagen des Rastelements 240 (z.B. in Form einer plastischen Verformung) oder gar zu einem Bruch des Rastelements 240 beispielsweise an seiner Rastelement-Wurzel 230 kommt. Bevorzugt ist beim erfindungsgemäßen Kontaktelement 200b diese Kraft um wenigstens 30% höher als beim herkömmlichen Kontaktelement 200a, ganz besonders bevorzugt um wenigstens 60% höher. Die Auszugskraft beim herkömmlichen Kontaktelement 200a, bei der es zu einem Versagen des Rastelements 240 kommt, kann z.B. wenigstens 15N betragen, bevorzugt wenigstens 25N, ganz besonders bevorzugt wenigstens 40N.

In Fig. 4 ist ein Ausführungsbeispiel des erfindungsgemäßen Kontaktelements 200 dargestellt. Hierbei ist das Rastelement 240 im Wesentlichen flächig ausgebildet. Das Rastelement 240 weist in der Einsteckrichtung 280 an seinen Außenseiten (bezüglich der Lateral-Achse 286) nach innen umgebogene Seitenwände 242 auf.

Mit anderen Worten sind die Seitenwände mit ihren Stirnseiten dem Gehäuse 210 zugewandt. In einem Querschnitt quer zur Einsteckrichtung 280 weist das Rastelement 240 somit ein Profil in Form eines umgedrehten Buchstabens "U" auf. Es kann auch Ausführungsbeispiele geben, in denen nur eine Seitenwand 242 vorgesehen ist. Das dargestellte Rastelement 240 ist entlang der Einsteckrichtung 280 vorzugsweise mit Ausnahme des umgebogenen zweiten Abschnitts 270 ohne nennenswerte Biegungen gestaltet. Insbesondere der erste Abschnitt 260 und der zweite Abschnitt 270 sind flach bzw. eben ausgebildet. Sie weisen im Querschnitt im Wesentlichen die Form einer Geraden auf.

Die Seitenwände 242 erstrecken sich auch im ersten Abschnitt 260. Hier weisen Sie jedoch Aussparungen 243 auf, die dem zweiten Abschnitt 270 zugewandt sind. Das dargestellte Ausführungsbeispiel weist zwei Stützelemente 300 auf, die im ersten Abschnitt 260 angeordnet und mit dem ersten Abschnitt 260 fest verbunden sind. Die zwei Stützelemente 300 ragen am dem Gehäuse 210 zugewandten Ende der Seitenwände 242 im ersten Abschnitt 260 entgegen der Einsteckrichtung 280 von den Seitenwänden 242 hin zum zweiten Abschnitt 270 ab. Sie sind dabei fingerartig ausgebildet. Die beiden Stützelemente 300 werden in Einsteckrichtung 280 betrachtet vom zweiten Abschnitt 270 entlang der Lateralrichtung 286 vollständig überdeckt. Dadurch ermöglichen sie, dass sich der zweite Abschnitt 280 bei einer Krafteinwirkung auf den zweiten Abschnitt 270 in Einsteckrichtung 280 auf den beiden Stützelementen (300 und damit am ersten Abschnitt 260 abstützen kann. Dadurch wird ein Verbiegen des zweiten Abschnitts 270 gegenüber dem ersten Abschnitt 260, der zu einer Verringerung des zwischen den beiden Abschnitten 260,270 eingeschlossenen Winkels α um mehr als 5° führen könnte, verhindert. Außerdem wird durch diese Überdeckung eine Beschädigung der Dichtmatte 180 beim Ausstecken des Kontaktelements 200 durch die entgegen der Einsteckrichtung 280 abragenden Stützelemente 300 verhindert. Fertigungsbedingt kann zwischen dem zweiten Abschnitts 270 und freien Enden 302 der Stützelemente 300 ein geringer Spalt vorhanden sein. Dieser Spalt wird bei einer Kraftbeaufschlagung auf den zweiten Abschnitt 270 geschlossen. Ein solcher Spalt ist jedoch nicht zwingend vorgesehen Die Stützelemente 300 können auch unmittelbar nach der Herstellung mit dem zweiten Abschnitt 270 in direktem mechanischem Kontakt stehen. Die Ausführung mit zwei Stützelementen 300, die die äußeren Enden des zweiten Abschnitts 270 abstützen bewirkt eine besonders gute Stützwirkung. Beispielsweise wird dadurch ein einseitiges Abklappen des zweiten Abschnitts 270 verhindert. Auch verteilt sich die auf den zweiten Abschnitt 270 wirkende Kraft bei dieser Konstruktion besonders gleichmäßig auf eine größere Fläche, wodurch eine Beschädigung des zweiten Abschnitts durch eine hohe punktförmige Belastung an den Stützstellen vermieden werden kann. Die Auszugskraft, die zu einer Beschädigung führt kann mit den zwei Stützelementen 300 gegenüber einer Konstruktion ohne Stützelement 300 um wenigstens 30% erhöht werden, je nach Ausgestaltung sogar um wenigstens 60%.

In Fig. 5a ist ein weiteres Ausführungsbeispiel des erfindungsgemäßen Kontaktelements 200 dargestellt. In diesem Ausführungsbeispiel ist lediglich ein einziges Stützelement 300 mit einem freien Ende 302 vorgesehen. Wie im Ausführungsbeispiel der Fig. 4 ist das Stützelement 300 in Verlängerung einer der Seitenwände 242 des Rastelements 240 ausgebildet. Auch hier ist in den Seitenwänden 242 im Bereich des ersten Abschnitts 260 je eine Aussparung 243 vorgesehen.

Im Gegensatz zum Ausführungsbeispiel der Fig. 4 ist im Bereich des Stützelements 300 die Seitenwand 242 noch ein wenig stärker hin zum Gehäuse 210 hinuntergezogen. Dadurch kann bei einem Aufschwenken des Rastelements 240 das freie Ende 274 des zweiten Abschnitts 270 die auf den zweiten Abschnitt 270 einwirkende Kraft an einem besonders tief gelegenen Punkt des Rastelements 240 einleiten. Dadurch verringert sich die Länge des Hebelarms vorteilhaft besonders stark. Gleichzeitig wird durch die tief nach unten gezogene Seitenwand 242 die Stabilität des Rastelements 240 erhöht, da auf diese Weise das Flächenträgheitsmoment besonders groß wird. Um das Rastelement 240 beim Einstecken in die Kontaktkammer 170 ausreichend weit nach innen federn zu können ist im Gehäuse 210 eine der Seitenwand 242 gegenüberliegende Gehäusewand mit einer zur Form der Seitenwand 242 korrespondierenden Aussparung versehen. Beim Federn nach innen stößt somit die Seitenwand 242 des Rastelements 240 nicht bzw. nicht zu früh an das Gehäuse 210 an.

Das Stützelement 300 ist an seinem dem zweiten Abschnitt 270 zuweisenden freien Ende 302 verrundet ausgebildet. Dies verhindert einerseits allzu punktuelle Krafteinwirkungen auf die dem Stützelement 300 zugewandte Seite des zweiten Abschnitts 270. Zusätzlich kann dadurch auch eine Beschädigung der Dichtmatte 180 vermieden werden. Die Auszugskraft, die zu einer Beschädigung führt kann mit dem Stützelement 300 gegenüber einer Konstruktion ohne Stützelement 300 um wenigstens 30% erhöht werden, je nach Ausgestaltung sogar um wenigstens 60%.

Der freitragende Endbereich 244 des Rastelements 240 weist mit anderen Worten, schematisch betrachtet, die Form einer greifenden linken Hand auf, wobei der Daumen dem Stützelement 300 entspricht, die zwei letzten Fingerglieder dem zweiten Abschnitt 270 entsprechen und wobei der Handrücken und dass an den Handrücken anschließende erste Fingerglied dem ersten Abschnitt 260 entspricht. Selbstverständlich sind auch Ausführungsformen denkbar, bei denen der freitragenden Endbereich 244 des Rastelements 240 die Form einer greifenden rechten Hand aufweist. Der verstärkte Bereich der Seitenwand 242 bzw. die hinuntergezogene Seitenwand 242 im ersten Abschnitt 260 entspricht in diesem schematisierten Bild der Wurzel des Daumens.

In Fig. 5b ist eine Ansicht des Rastelements 240 aus Fig. 5a von unten dargestellt. Es ist zu erkennen, dass das Stützelement 300, welches sich ausgehend von der Seitenwand 242 entgegen der Einsteckrichtung 280 hin zum zweiten Abschnitt 270 erstreckt leicht entlang der Lateralachse 286 hin zur Mitte des zweiten Abschnitts 270 gebogen ist. Auf diese Weise wird vorteilhaft bewirkt, dass bei einer Krafteinwirkung auf den zweiten Abschnitt 270 dieser zweite Abschnitt 270 nicht an z.B. derjenigen Außenseite (bezüglich der Lateralrichtung 286) gegenüber dem ersten Abschnitt 260 verbiegen kann, an welcher kein Stützelement 300 angeordnet ist. Weiterhin wird dadurch vorteilhaft beim Ausstecken des Kontaktelements 200 sicher eine Beschädigung der Dichtmatte 180 durch ein seitlich abragendes Stützelement 300 verhindert.

Fig. 5c zeigt das erfindungsgemäße Kontaktelement 200 der Figs. 5a und 5b in einem Zustand, in dem entlang der Richtung des Pfeils 282, also entgegen der Einsteckrichtung 280, an dem Kontaktelement 200 gezogen wird. Somit wirkt in Richtung der Einsteckrichtung 280 eine Kraft von dem Verrastanschlag 175 hin zum Rastelement 240. Es ist gut zu erkennen, wie durch das Stützelement 300 ein Verbiegen des zweiten Abschnitts 270 gegenüber dem ersten Abschnitt 260 verhindert wird. Auf diese Weise wird zum einen deutlich die Länge des Hebelarms von R₁ auf R₁-ΔR verringert. Die Kraft wird in die verstärkt ausgeführte bzw. stärker nach unten geführte Seitenwand (die "Daumenwurzel") eingeleitet, die auf Grund dieser Verstärkung besonders stabil ist. Dadurch, dass der zweite Abschnitt 270 sich nicht gegenüber dem ersten Abschnitt 260 verbiegt wird die Kraft auch linienförmig bzw. sogar punktförmig in das freie Ende 274 des zweiten Abschnitts 270 eingeleitet (nämlich an der Stelle, an der das Stützelement 300 den zweiten Abschnitt 270 abstützt). Dadurch kann sich das freie Ende 274 gut in das Material des Verrastanschlags 175 einkrallen, wodurch eine weitere Bewegung des Rastelements 240 innerhalb der Verrastkammer 173 nach oben mit zunehmender punktförmiger Belastung immer stärker erschwert wird.

Fig. 6 zeigt ein weiteres Ausführungsbeispiel des erfindungsgemäßen Kontaktelements 200. In diesem Ausführungsbeispiel ist das Stützelement 300 als eine entlang der Lateralrichtung 286 seitlich vom zweiten Abschnitt 270 abragende Lasche 290, also ein beispielsweise dünnes, länglich ausgebildetes Stück Blech, ausgebildet. Die Lasche 290 ist dabei ihrerseits nach einem kurzen Stück ihrer Erstreckung entlang der Lateral Achse 286 in Richtung der Einsteckrichtung 280 um ca. 90° bis 135° umgebogen. Die Lasche 290 weist ein vom zweiten Abschnitt 270 abgewandtes freies Laschenende 294 auf. Dieses Laschenende 294 ist unter den ersten Abschnitt 260 gebogen und kann im Falle einer Kraftbeaufschlagung des zweiten Abschnitts 270 den zweiten Abschnitt 270 an dem ersten Abschnitt 260 abstützen. Dabei stützt sich der zweite Abschnitt 270 über die Lasche 290 und das freie Laschenende 294 an einer dem Gehäuse 210 zugewandten Innenseite 264 des ersten Abschnitts 260 ab.

Um eine Beschädigung beispielsweise einer Dichtmatte 180 beim Einstecken des Kontaktelements 200 durch seitlich abragende Teile des zweiten Abschnitts oder der Lasche 290 zu verhindern verjüngt sich das Rastelement 240 von einer ersten Breite w1 im ersten Abschnitt 260 zu einer zweiten Breite w2 des zweiten Abschnitts 270. Mit anderen Worten ist der zweite Abschnitt 270 in seinem Übergangsbereich zum ersten Abschnitt 260 entlang der Lateralachse 286 betrachtet schmaler als das Rastelement 240 beispielsweise im weiteren Bereich 250, das heißt die zweite Breite w2 ist kleiner als die erste Breite w1. Die vom zweiten Abschnitt 270 abragende Lasche 290 ist derart in Richtung der Einsteckrichtung 280 umgebogen, dass eine Gesamtbreite w3, die sich aus der zweiten Breite w2 des zweiten Abschnitts 270 und aus der Breite des nicht umgebogenen Abschnitts der Lasche 290 entlang der Lateralachse 286 ergibt, kleiner oder höchstens gleich der ersten Breite w1 ist. Die Auszugskraft, die zu einer Beschädigung führt kann mit dem laschenartigen Stützelement 300 gegenüber einer Konstruktion ohne Stützelement 300 um wenigstens 30% erhöht werden, je nach Ausgestaltung sogar um wenigstens 60%.

Die dargestellte Ausführungsform ist besonders einfach herstellbar und ermöglicht auf besonders einfache Art und Weise eine Federungswirkung bei einer Kraftbeaufschlagung auf den zweiten Abschnitt 270. Dadurch kann beispielsweise bei einem lediglich kurzen Zug am Kabel des Kontaktelements 200 der zweite Abschnitt 270 über die Lasche 290 federnd gegen die Innenseite 264 des ersten Abschnitts 260 gedrückt werden. Bei Nachlassen der Krafteinwirkung wird die Rückstellung des zweiten Abschnitts 270 in seine Ursprungsstellung gegenüber dem ersten Abschnitt 260 durch die federartige Krümmung der Lasche 290 vorteilhaft mit unterstützt. Anders ausgedrückt muss für das Zurückstellen des zweiten Abschnitts 270 nicht lediglich auf die intrinsische Elastizität des zweiten Abschnitts 270 an seiner Biegestelle zum ersten Abschnitt 260 zurückgegriffen werden, vielmehr wird diese Zurückstellung durch die federartig gekrümmte Lasche 290 zusätzlich mit unterstützt.

In Fig. 7 ist eine weitere Ausführungsform des erfindungsgemäßen Kontaktelements in schematischer Form dargestellt. In diesem Ausführungsbeispiel ist die Lasche 290 nicht seitlich am zweiten Abschnitt 270 angeordnet. Vielmehr ist die Lasche 290 durch Umbiegen des freien Endes 274 des zweiten Abschnitts 270 gebildet. In einer seitlichen Ansicht weist der freie Endbereich 244 des Rastelements 240 somit eine dreieckige Form, beispielsweise in Form des griechischen Buchstabens Delta ("Δ") auf. In dieser Ausführungsform können der zweite Abschnitt 270 und die Lasche 290 dieselbe Breite entlang der Lateralachse 286 betrachtet aufweisen, wie der erste Abschnitt 260 bzw. wie der weitere Abschnitt 250. Die Auszugskraft, die zu einer Beschädigung führt kann mit dem Stützelement 300 in Form des unten umgebogenen freien Endes 274 der Lasche 290 gegenüber einer Konstruktion ohne Stützelement 300 um wenigstens 30% erhöht werden, je nach Ausgestaltung sogar um wenigstens 60%.

Das vorgeschlagene Kontaktelement 200 kann generell für alle Kontakte, Gegenkontakte bzw. Steckverbinderanordnungen eingesetzt werden, zum Beispiel für Buchsenkontakte, insbesondere für hochpolige Buchsenkontakte (z.B. mehr als 50 oder sogar mehr als 120 Kontaktkammern pro Steckverbinder), für Direktsteckverbinder oder Messerleistenkontakte. Besonders gut eignet sich das vorgeschlagene Kontaktelement 200 für miniaturisierte Buchsenkontakte, die eine Blechstärke im Bereich des Rastelements 240 von z.B. 0,1mm bis 0,3mm aufweisen.

## Patentansprüche

1. Kontaktelement zum Einstecken in einer Einsteckrichtung in eine Kontaktkammer eines Steckverbinders, das Kontaktelement aufweisend:
-- ein sich entlang der Einsteckrichtung (280) erstreckendes Gehäuse (210),
-- ein mit dem Gehäuse (210) verbundenes Rastelement (240) zur Verrastung in der Kontaktkammer (160, 170) des Steckverbinders (100),
wobei das Rastelement (240) einen freitragenden Endbereich (244) aufweist,
wobei der freitragende Endbereich (244) einen ersten Abschnitt (260) und einen mit dem ersten Abschnitt (260) verbundenen zweiten Abschnitt (270) aufweist,
wobei der erste Abschnitt (260) sich entgegen der Einsteckrichtung (280) erstreckt oder entgegen der Einsteckrichtung (280) schräg nach außen vom Gehäuse (210) weg weist, wobei der zweite Abschnitt (270) gegenüber dem ersten Abschnitt (260) nach innen umgebogen ist,
wobei zwischen dem ersten Abschnitt (260) und dem zweiten Abschnitt (270) wenigstens ein Stützelement (300) vorgesehen ist, das bei einer Krafteinwirkung auf das Rastelement (240) den zweiten Abschnitt (270) an dem ersten Abschnitt (260) abstützt,
**dadurch gekennzeichnet, dass** in einer ersten Alternative
das wenigstens eine Stützelement (300) mit dem ersten Abschnitt (260) verbunden ist
und vom ersten Abschnitt (260) entgegen der Einsteckrichtung (280) hin zum zweiten Abschnitt (270) abragt
und/oder
dass in einer zweiten Alternative das wenigstens eine Stützelement (300) mit dem zweiten Abschnitt (270) verbunden ist und vom zweiten Abschnitt (270) entlang der Einsteckrichtung (280) hin zum ersten Abschnitt (260) abragt.

2. Kontaktelement nach Anspruch 1, **dadurch gekennzeichnet, dass**
der erste Abschnitt (260) und der zweite Abschnitt (270) einen Winkel α einschließen, wobei das wenigstens eine Stützelement (300) derart gestaltet ist, dass bei einer Krafteinwirkung auf das Rastelement (240) der Winkel α um höchstens 5° verringerbar ist, insbesondere bei einer Krafteinwirkung auf das Rastelement (240) entgegen der Einsteckrichtung (280).

3. Kontaktelement nach Anspruch 1 oder 2, **dadurch gekennzeichnet, dass** der vom ersten Abschnitt (260) und vom zweiten Abschnitt (270) umschlossene Winkel α in einem Bereich zwischen 45° und 75° liegt.

4. Kontaktelement nach einem der vorhergehenden Ansprüche, **dadurch gekennzeichnet, dass** das wenigstens eine Stützelement (300) einstückig mit dem Rastelement (240) ausgebildet ist.

5. Kontaktelement nach einem der vorhergehenden Ansprüche mit der ersten Alternative von Anspruch 1, **dadurch gekennzeichnet, dass** das Rastelement (240) im Wesentlichen flächig ausgebildet ist,
wobei das Rastelement (240) wenigstens eine zum Gehäuse (210) hin nach innen umgebogene Seitenwand (242) aufweist,
wobei die wenigstens eine Seitenwand (242) im ersten Abschnitt wenigstens eine Aussparung (243) aufweist,
wobei das wenigstens eine Stützelement (300) an der wenigstens einen Seitenwand (242) angeordnet ist,
wobei das wenigstens eine Stützelement (300) insbesondere im Bereich der wenigstens einen Aussparung (243) angeordnet ist.

6. Kontaktelement nach Anspruch 5, **dadurch gekennzeichnet, dass** der zweite Abschnitt (270) ein vom ersten Abschnitt (260) abgewandtes freies Ende (274) aufweist,
wobei das wenigstens eine Stützelement (300) derart an der wenigstens einen Seitenwand (242) angeordnet ist, dass sich bei einer Kraftbeaufschlagung, insbesondere entlang der Einsteckrichtung (280), auf das Rastelement (240) der zweite Abschnitt (270) mit seinem freien Ende (274) an dem wenigsten einen Stützelement (300) abstützt.

7. Kontaktelement nach einem der vorhergehenden Ansprüche mit der zweiten Alternative von Anspruch 1, **dadurch gekennzeichnet, dass**
das wenigstens eine Stützelement (300) als wenigstens eine quer zur Einsteckrichtung (280) seitlich vom zweiten Abschnitt (270) abragende Lasche (290) ausgebildet ist, wobei die wenigstens eine Lasche (290) wenigstens abschnittsweise in Richtung der Einsteckrichtung (280) umgebogen ist, insbesondere um 90° bis 135° umgebogen ist.

8. Kontaktelement nach Anspruch 7, **dadurch gekennzeichnet, dass**
die wenigstens eine Lasche (290) ein freies Laschenende (294) aufweist, wobei sich bei einer Kraftbeaufschlagung, insbesondere entlang der Einsteckrichtung (280), auf das Rastelement (240) das freie Laschenende (294) an einer dem Gehäuse (210) zugewandten Innenseite (264) des ersten Abschnitts (260) abstützt.

9. Kontaktelement nach Anspruch 7 oder 8, **dadurch gekennzeichnet, dass**
das Rastelement (240) einen weiteren Abschnitt (250) mit einer ersten Breite w1 entlang einer Lateralrichtung (286) quer zur Einsteckrichtung (280) aufweist, wobei der erste Abschnitt (260) zwischen dem weiteren Abschnitt (250) und dem zweiten Abschnitt (270) angeordnet ist,
wobei sich der erste Abschnitt (260) zum zweiten Abschnitt (270) hin von der ersten Breite w1 zu einer zweiten Breite w2 des zweiten Abschnitts (270) verjüngt, wobei der zweite Abschnitt (270) und die Lasche (290) entlang der Lateralrichtung (286) eine Gesamtbreite w3 aufweisen, die kleiner oder gleich der ersten Breite w1 ist.

## Claims

1. Contact element for plugging into a contact chamber of a plug connector in a plug-in direction, the contact element having:
-- a housing (210) which extends along the plug-in direction (280),
-- a locking element (240) which is connected to the housing (210) and which serves for locking in the contact chamber (160, 170) of the plug connector (100),
wherein the locking element (240) has a self-supporting end region (244),
wherein the self-supporting end region (244) has a first portion (260) and a second portion (270), which is connected to the first portion (260), wherein the first portion (260) extends counter to the plug-in direction (280) or points obliquely outwards away from the housing (210) counter to the plug-in direction (280), wherein the second portion (270) is bent inwards in relation to the first portion (260),
wherein, between the first portion (260) and the second portion (270), there is provided at least one support element (300), which supports the second portion (270) against the first portion (260) if a force acts on the locking element (240), **characterized in that**,
in a first alternative,
the at least one support element (300) is connected to the first portion (260) and projects from the first portion (260) towards the second portion (270) counter to the plug-in direction (280),
and/or
**in that**, in a second alternative,
the at least one support element (300) is connected to the second portion (270) and projects from the second portion (270) towards the first portion (260) along the plug-in direction (280).

2. Contact element according to Claim 1, **characterized in that** the first portion (260) and the second portion (270) enclose an angle α, wherein the at least one support element (300) is formed such that, if a force acts on the locking element (240), the angle α is reducible by at most 5°, in particular if a force acts on the locking element (240) counter to the plug-in direction (280).

3. Contact element according to Claim 1 or 2, **characterized in that** the angle α enclosed by the first portion (260) and the second portion (270) lies in a range between 45° and 75°.

4. Contact element according to one of the preceding claims, **characterized in that** the at least one support element (300) is formed in one piece with the locking element (240).

5. Contact element according to one of the preceding claims with the first alternative of Claim 1, **characterized in that** the locking element (240) is of substantially flat form,
wherein the locking element (240) has at least one side wall (242) which is bent inwards towards the housing (210),
wherein the at least one side wall (242) has at least one cutout (243) in the first portion, wherein the at least one support element (300) is arranged on the at least one side wall (242), wherein the at least one support element (300) is arranged in particular in the region of the at least one cutout (243).

6. Contact element according to Claim 5, **characterized in that** the second portion (270) has a free end (274), which faces away from the first portion (260),
wherein the at least one support element (300) is arranged on the at least one side wall (242) such that, if a force is applied, in particular along the plug-in direction (280), to the locking element (240), the second portion (270) is supported by its free end (274) against the at least one support element (300).

7. Contact element according to one of the preceding claims with the second alternative of Claim 1, **characterized in that**
the at least one support element (300) is formed as at least one tab (290) which projects laterally from the second portion (270) transversely to the plug-in direction (280),
wherein the at least one tab (290) is at least sectionally bent in the direction of the plug-in direction (280), in particular is bent through 90° to 135°.

8. Contact element according to Claim 7, **characterized in that** the at least one tab (290) has a free tab end (294),
wherein, if a force is applied, in particular along the plug-in direction (280), to the locking element (240), the free tab end (294) is supported against an inner side (264), facing the housing (210), of the first portion (260).

9. Contact element according to Claim 7 or 8, **characterized in that** the locking element (240) has a further portion (250), which has a first width w1 along a lateral direction (286) transverse to the plug-in direction (280),
wherein the first portion (260) is arranged between the further portion (250) and the second portion (270),
wherein, towards the second portion (270), the first portion (260) narrows from the first width w1 to a second width w2 of the second portion (270), wherein the second portion (270) and the tab (290) have along the lateral direction (286) an overall width w3, which is less than or equal to the first width w1.

## Revendications

1. Elément de contact destiné à être inséré dans un sens d'insertion dans une chambre de contact d'un connecteur enfichable, l'élément de contact présentant :
- un boîtier (210) s'étendant dans le sens d'insertion (280),
- un élément d'enclenchement (240) relié au boîtier (210) pour s'enclencher dans la chambre de contact (160, 170) du connecteur enfichable (100),
l'élément d'enclenchement (240) présentant une zone d'extrémité en porte-à-faux (244),
la zone d'extrémité en porte-à-faux (244) présentant une première partie (260) et une deuxième partie (270) reliée à la première partie (260),
la première partie (260) s'étendant dans le sens opposé au sens d'insertion (280) ou étant dirigée obliquement vers l'extérieur du boîtier (210) dans le sens opposé au sens d'insertion (280), la deuxième partie (270) étant pliée vers l'intérieur par rapport à la première partie (260),
dans lequel, entre la première partie (260) et la deuxième partie (270), au moins un élément de soutien (300) est prévu qui soutient la deuxième partie (270) au niveau de la première partie (260) lorsqu'une force agit sur l'élément d'enclenchement (240),
**caractérisé en ce que**
dans une première variante, ledit au moins un élément de soutien (300) est relié à la première partie (260) et fait saillie de la première partie (260) dans le sens opposé au sens d'insertion (280) en direction de la deuxième partie (270), et/ou
dans une deuxième variante, ledit au moins un élément de soutien (300) est relié à la deuxième partie (270) et fait saillie de la deuxième partie (270) dans le sens d'insertion (280) en direction de la première partie (260).

2. Elément de contact selon la revendication 1, **caractérisé en ce que** la première partie (260) et la deuxième partie (270) forment un angle a, ledit au moins un élément de soutien (300) étant configuré de telle sorte que lorsqu'une force agit sur l'élément d'enclenchement (240), l'angle α peut être diminué de 5° au maximum, en particulier lorsqu'une force agit sur l'élément d'enclenchement (240) dans le sens opposé au sens d'insertion (280).

3. Elément de contact selon la revendication 1 ou 2, **caractérisé en ce que** l'angle α formé par la première partie (260) et la deuxième partie (270) se situe dans une plage comprise entre 45° et 75°.

4. Elément de contact selon l'une quelconque des revendications précédentes, **caractérisé en ce que** ledit au moins un élément de soutien (300) est réalisé de manière intégrale avec l'élément d'enclenchement (240).

5. Elément de contact selon l'une quelconque des revendications précédentes, comprenant la première variante selon la revendication 1, **caractérisé en ce que** l'élément d'enclenchement (240) est réalisé de manière substantiellement plane,
l'élément d'enclenchement (240) présentant au moins une paroi latérale (242) pliée vers l'intérieur en direction du boîtier (210),
ladite au moins une paroi latérale (242) présentant au moins un évidement (243) dans la première partie,
ledit au moins un élément de soutien (300) étant disposé sur ladite au moins une paroi latérale (242),
ledit au moins un élément de soutien (300) étant disposé en particulier au niveau dudit au moins un évidement (243).

6. Elément de contact selon la revendication 5, **caractérisé en ce que** la deuxième partie (270) présente une extrémité libre (274) détournée de la première partie (260),
ledit au moins un élément de soutien (300) étant disposé sur ladite au moins une paroi latérale (242) de telle sorte que lorsqu'une force, en particulier dans le sens d'insertion (280), est exercée sur l'élément d'enclenchement (240), la deuxième partie (270) prend appui par son extrémité libre (274) sur ledit au moins un élément de soutien (300).

7. Elément de contact selon l'une quelconque des revendications précédentes, comprenant la deuxième variante selon la revendication 1, **caractérisé en ce que** ledit au moins un élément de soutien (300) est réalisé comme au moins une patte (290) faisant saillie latéralement de la deuxième partie (270) transversalement au sens d'insertion (280), ladite au moins une patte (290) étant repliée au moins par endroits en direction du sens d'insertion (280), en particulier repliée sur 90° à 135°.

8. Elément de contact selon la revendication 7, **caractérisé en ce que** ladite au moins une patte (290) présente une extrémité de patte libre (294), dans lequel, lorsqu'une force, en particulier dans le sens d'insertion (280), est exercée sur l'élément d'enclenchement (240), l'extrémité de patte libre (294) prend appui sur une face intérieure (264) de la première partie (260), tournée vers le boîtier (210).

9. Elément de contact selon la revendication 7 ou 8, **caractérisé en ce que** l'élément d'enclenchement (240) présente une partie supplémentaire (250) d'une première largeur w1 dans un sens latéral (286) transversalement au sens d'insertion (280),
la première partie (260) étant disposée entre la partie supplémentaire (250) et la deuxième partie (270),
la première partie (260) s'amincissant en direction de la deuxième partie (270) de la première largeur w1 à une deuxième largeur w2 de la deuxième partie (270),
la deuxième partie (270) et la patte (290) présentant une largeur totale w3 dans le sens latéral (286) qui est inférieure ou égale à la première largeur w1.
